# EUROPÄISCHE PATENTSCHRIFT

(11) **EP 0 090 822 B1**
(45) Veröffentlichungstag und Bekanntmachung des Hinweises auf die Patenterteilung: **14.08.1985**
(21) Anmeldenummer: 82902977.6
(22) Anmeldetag: 20.09.1982
(51) Int. Cl.: E06B 9/24

(54) **FENSTER MIT PRISMENSTÄBEN ZUR SONNENAUSBLENDUNG**
WINDOW HAVING SUNSHADE PRISMATIC BARS
FENETRE AYANT DES BARRES PRISMATIQUES PARE-SOLEIL

(30) Priorität: 25.09.1981 DE 3138270; 20.07.1982 DE 3227118
(43) Veröffentlichungstag der Anmeldung: 12.10.1983
(73) Patentinhaber: SIEMENS AKTIENGESELLSCHAFT, 80333 München (DE); BARTENBACH, Christian, A-6020 Innsbruck-Aldrans (AT)
(72) Erfinder: BARTENBACH, Christian, A-6020 Innsbruck-Aldrans (AT)
(86) Internationale Anmeldenummer: DE8200203
(87) Internationale Veröffentlichungsnummer: WO8301085

## Beschreibung

Die Erfindung betrifft ein Dachfenster gemäss Oberbegriff des Patentanspruchs 1.

Der Erfindung liegt die Aufgabe zugrunde, bei einem Fenster vorgegebener Neigung und Ausrichtung den Durchtritt von Sonnenstrahlen in einer Sperrzeit zwischen zwei Zeitpunkten eines Bezugstages zu vermeiden, die Lichtdurchlässigkeit im übrigen aber so wenig wie möglich zu beeinträchtigen. Insbesondere soll der Sperrbereich der Prismenplatte nicht grösser sein, als es im Hinblick auf die vollständige Ausblendung der Sonne in dem Sperrbereich des Bezugstages erforderlich ist.

Die erfindungsgemässe Lösung dieser Aufgabe ist in Patentanspruch 1 gekennzeichnet. Sie beruht auf der Feststellung, dass die Ausblendkurve eines solchen Fensters in einem Besonnungsdiagramm gleichartig verläuft wie die Bahnkurven der Sonne, dass sich ferner durch geeignete Wahl des Achswinkels der Prismenstäbe die Mittelachse der Ausblendkurve relativ zur Mittelachse der Sonnenbahn schwenken und dass sich ferner die Ausblendkurve durch entsprechende Wahl des Basiswinkels der Prismenstäbe sehr dicht an die Bahnkurve heranrücken lässt; dadurch ist eine Minimierung der Fläche zwischen Ausblendkurve und Bahnkurve möglich, so dass das Fenster ein Maximum an Tageslicht durchlässt.

In der Regel wird als Bezugstag für die Ausblendbedingung der längste Tag des Jahres mit dem höchstmöglichen Sonnenstand gewählt; es ist dann während des ganzen Jahres eine vollständige Ausblendung der Sonne erreichbar. Aus der DE-A-2615379 ist eine aussen ebene Prismenplatte bekannt, die auf der Innenseite horizontale, parallel zueinander verlaufende Prismen mit dreieckigem Querschnitt aufweist, wobei eine Kathete mit der Aussenfläche einen spitzen Winkel einschliesst. Die andere Kathete ist jedoch weder spiegelnd noch im rechten Winkel zur ersten angeordnet.

Eine solche Prismenplatte lässt das hohe, über einem bestimmten Grenzwinkel auftretende Zenitlicht in den Raum eintreten und reflektiert das unter diesem Grenzwinkel auftreffende Licht, also insbesondere das direkte Sonnenlicht. Diese Aussage gilt allerdings nur streng für eine Querschnittsebene senkrecht zu der Oberfläche und zu der Längsachse der Prismenplatte; über ihre Ausblendeigenschaften quer dazu sowie eine gezielte Zuordnung zu der Sonnenbahn - insbesondere bei geneigter Fensterfläche - finden sich keine Anhaltspunkte.

Aus der FR-A-2185743 ist ferner eine Jalousie für horizontale Dachfenster mit äquidistanten Lamellen bekannt, die senkrecht zu einer in Nord-Süd-Richtung verlaufenden Vertikalebene angeordnet sind; dies gilt auch dann, wenn das Fenster nicht in Ost-West-Richtung liegt, so dass die Lamellen dann in einem spitzen Winkel zu der horizontalen Unterkante des Fensters verlaufen. Eine solche Jalousie blendet die Sonne aus und lässt gleichzeitig das Zenitlicht durch. Wie bei allen Lamellenjalousien reicht aber dieser Durchlassbereich oberhalb des Grenzwinkels nicht bis an 180°, ausserdem ist diese Lösung nur bei ebenen Dachfenstern und bei nach Süd ausgerichteten Vertikalfenstern anwendbar, da nur in diesen Fällen die Lamellen parallel zur Ost-West-Richtung orientierbar sind.

Schliesslich sind aus DE-C 831449 und FR-A 2463254 Prismenplatten mit aussenliegenden Prismenstäben mit dreieckigem Querschnitt bekannt, durch die jedoch das Licht im obersten Winkelbereich - also gerade das Zenitlicht - ausgeblendet wird.

Die Erfindung wird anhand der Figuren näher erläutert; es zeigen:
Fig. 1 schematisch ein Fenster mit den Bestimmungsgrössen,
Fig. 2 ein Besonnungsdiagramm mit Bahnkurve B' und Ausblendkurve A sowie
Fig. 3 eine Schar von Ausblendkurven für einen Prismenstab mit unterschiedlichem Basiswinkel.

In Fig. 1 ist ein Dachfenster mit der Fensterfläche F schematisch dargestellt, wobei diese Fensterfläche gegenüber der Horizontalebene H um den Winkel β geneigt und in der angegebenen Weise gegen Süd-Ost ausgerichtet ist. Die Fensterfläche F wird von einer Prismenplatte ausgefüllt, die auf der Aussenseite eine ebene Basisfläche PO und auf der Innenseite lückenlos aneinandergrenzende Prismenstäbe P mit den rechtwinklig zueinander verlaufenden Kathetenflächen P1 und P2 aufweist (vgl. das vergrösserte Schnittbild in der Verlängerung der Schnittlinie L in Fig. 1).

Die Längsachsen der Prismenstäbe P verlaufen senkrecht zu einer Schnittlinie L und schliessen somit einen Achswinkel y - gemessen in der Fensterebene F - mit der horizontalen Begrenzungskante K ein. Die Schnittlinie L ist gegeben durch den Schnitt der Fensterfläche F mit derjenigen auf ihr senkrecht stehenden Bezugsebene E, in der der grösste Höhenwinkel der Sonne an dem Bezugstag und innerhalb des Sperrbereiches auftritt, und zwar gemessen in der Bezugsebene E gegen die Schnittlinie L. Die Bahnkurve der Sonne am Bezugstag ist in Fig. 1 mit B bezeichnet.

Eine der Kathetenflächen, nämlich P2, der Prismenstäbe P ist auf der Innenseite verspiegelt. Die Prismenstäbe sind so angeordnet, dass die Spitze des grössten HöhenwinkeIsψ max auf die verspiegelte Kathethenfläche P2 hinweist.

Fig. 2 zeigt qualitativ den Verlauf der Sonnenbahn B': Sie gibt den jeweiligen Höhenwinkel y eines Sonnenstrahles D gemessen in der auf der Fensterebene E senkrechten Bezugsebene abhängig von dem Winkel _{X} der Schnittlinie L dieser Bezugsebene mit der Fensterebene gemessen gegen die Horizontalkante K (entsprechend den Definitionen für die Bezugsebene E in Fig. 1).

Aus Fig. 2 lässt sich nun der grösste Höhenwinkel ψ max und der Winkel _{X} max der zugehörigen Bezugsebene, in der dieser grösste Höhenwinkel auftritt, ablesen. Damit ist bereits der optimale Achswinkel y der Prismenstäbe bestimmt.

Die Ausblendkurve A muss nun - zumindest in dem gewünschten Sperrbereich - oberhalb der Bahnkurve B' verlaufen: Das gesamte Gebiet unterhalb dieser Ausblendkurve A ist dann der Sperrbereich, in dem die Prismenplatte kein Licht durchlässt. Der über der Bahnkurve B' des Bezugstages liegende Teil dieses Sperrbereiches sollte möglichst klein sein, damit möglichst viel Tageslicht durchgelassen wird. Dies ist durch geeignete Wahl des Basiswinkels a der Prismenstäbe möglich: Hierzu werden die Ausblendkurven von Prismenstäben mit unterschiedlichem Basiswinkel gemäss Fig. 3 aufgenommen und dann mit der auszublendenden Bahnkurve verglichen, wobei die Kurvenschar nach Fig. 3 so gedreht wird, dass sich die Symmetrielinie M' mit der Symmetrielinie M der Bahnkurve B' in Fig. 2 deckt: Die beiden Diagramme sind dann unmittelbar vergleichbar, weil sie für denselben Bezugswinkel _{X} der Bezugsebene E einmal den Höhenwinkel ψ der Sonne in dieser Bezugsebene und zum anderen den Ausblendwinkel eines senkrecht zu dieser Bezugsebene E verlaufenden Prismenstabes P wiedergeben.

Es ist daher jetzt nur noch die der Bahnkurve B' am nächsten liegenden Ausblendkurve A auszusuchen, der in diesem Fall ein Basiswinkel a von 34° zugeordnet ist. Offensichtlich könnte der Abstand zwischen Ausblend- und Bahnkurve durch Wahl eines noch etwas geringeren Basiswinkels weiter reduziert werden.

## Patentansprüche

1. Fenster, dessen Fensterebene (F) mit der Horizontalen einen vorgegebenen Neigungswinkel (ß) einschliesst, mit einer parallel zur Fensterebene (F) angeordneten Prismenplatte, die aussen eine ebene Basisfläche (PO) und auf der Innenseite nebeneinander und parallel zueinander verlaufende Prismenstäbe (P) aufweist, die sich über die gesamte Fensteröffnung erstrecken, wobei eine unverspiegelte Kathetenfläche (P1) jedes Prismenstabes einen spitzen Basiswinkel (a) mit der Basisfläche (P0) einschliesst, dadurch gekennzeichnet, dass die zweite Kathetenfläche (P2) jedes Prismenstabes (P) verspiegelt ist und senkrecht auf der unverspiegelten Kathetenfläche (P1) steht, dass die Prismenstäbe (P) so angeordnet sind, dass die Spitze des Höhenwinkels (ψ) der Sonnenstrahlen, gemessen gegen die Fensterebene (F) in einer auf ihr senkrecht stehenden Bezugsebene (E), beim höchsten auszublendenden Sonnenstand gegen die verspiegelte Kathetenfläche (P2) zeigt, und dass der Basiswinkel (a) zwischen der unverspiegelten Kathetenfläche (P1) und der Basisfläche (P0) jedes Prismenstabes (P) so gross gewählt ist, dass das Fenster an einem vorgegebenen Bezugstag in einer Sperrzeit keine Sonnenstrahlen durchlässt.

2. Fenster nach Anspruch 1, dadurch gekennzeichnet, dass der Winkel zwischen den Prismenstäben (P) und einer Schnittlinie (L) in der Fensterebene (F) 90 ±15°, insbesondere 90 ±5° beträgt, wobei die Schnittlinie (L) bestimmt ist durch diejenige Bezugsebene (E), in der am Bezugstag der grösste Höhenwinkel (Ψ max) auftritt.

3. Fenster nach Anspruch 2, gekennzeichnet durch einen solchen Basiswinkel (a) der Prismenstäbe, dass die Fläche zwischen der Bahnkurve (B') der Sonne und der Ausblendkurve (A) der Prismen im Besonnungsdiagramm im Sperrbereich des Bezugstages den kleinstmöglichen Wert hat.

4. Fenster nach einem der Ansprüche 1 bis 3, dadurch gekennzeichnet, dass der Bezugstag der längste Tag des Jahres ist.

## Claims

1. A window, the window plane (F) of which forms with the horizontal a predetermined angle of inclination (ß), having a prism plate which is arranged parallel to the window plane (F) and which on the outer side has a planar base surface (PO) and on the inner side has prismatic bars (P) which extend alongside and parallel to one another and extend over the entire window opening, wherein a cathetus surface (P1), which is not provided with a reflective coating, of each prismatic bar forms an acute base angle (a) with the base surface (PO), characterised in that the second cathetus surface (P2) of each prismatic bar (P) is provided with a reflective coating and is at right angles to the cathetus surface (P1) which is not provided with a reflective coating; that the prismatic bars (P) are so arranged that, at the highest altitude of the sun which is to be stopped out, the apex of the angular height (ψ) of the sunbeams, measured in relation to the window plane (F) in a reference plane (E) which is at right angles thereto, points towards the cathetus surface (P2), which is provided with a reflective coating; and that the base angle (a) between the cathetus surface (P1) which is not provided with a reflective coating and the base surface (PO) of each prismatic bar (P) is selected to be so large that, on a predetermined reference day, the window does not allow any sunbeams to penetrate during a blocking time.

2. A window as claimed in Claim 1, characterised in that the angle between the prismatic bars (P) and a line of intersection (L) in the window plane (F) is 90 ±15°, in particular 90 ± 5°, the line of intersection (L) being determined by the reference plane (E), in which the largest angular height (ψ max) occurs on the reference day.

3. A window as claimed in Claim 2, characterised by a base angle (a) for the prismatic bars which is such that the surface between the track curve (B') of the sun and the screening curve (A) of the prisms in the insolation diagram has the smallest possible value in the blocking region of the reference day.

4. A window as claimed in one of Claims 1 to 3, characterised in that the reference day is the longest day of the year.

## Revendications

1. Fenêtre, dont le plan (F) fait un angle d'inclinaison (ß) donné à l'avance avec l'horizontale, comprenant une plaque à prismes, qui est disposée parallèlement au plan de la fenêtre (F) et qui présente, à l'extérieur, un plan de base (PO) plan et, du côté intérieur, des barres prismatiques (P) les unes à côté des autres et parallèlement les unes aux autres, qui s'étendent sur toute l'ouverture de la fenêtre, une surface latérale (P1) réfléchissante de chaque barre prismatique faisant avec la surface de base (PO) un angle de base (a) aigu, caractérisée en ce que la seconde surface latérale (P2) de chaque barre prismatique (P) est réfléchissante et est perpendiculaire à la surface latérale (P1 ) qui n'est pas réfléchissante, en ce que les barres prismatiques (P) sont disposées de manière que le sommet de l'angle d'élévation (Ψ) des rayons du soleil, mesuré par rapport au plan de la fenêtre (F) dans un plan de référence (E) qui lui est perpendiculaire, soit dirigé vers la surface latérale qui est réfléchissante, quand le soleil à occulter est au plus haut, et en ce que l'angle de base (a) entre la surface latérale (P1 ) qui n'est pas réfléchissante et la surface de base (PO) de chaque barre prismatique (P) est choisi assez grand pour que, à un jour de référence donné à l'avance, aucun rayon de soleil ne passe par la fenêtre pendant une certaine durée d'interception.

2. Fenêtre suivant la revendication 1, caractérisée en ce que l'angle compris entre les barres prismatiques (P) et une droite d'intersection (L) dans le plan de la fenêtre (F) est de 90 ±15°, notamment de 90 + 5°, la droite d'intersection étant définie par le plan de référence (E), dans lequel se produit le plus grand angle d'élévation (y max) le jour de référence.

3. Fenêtre suivant la revendication 2, caractérisée par un angle de base (a) des barres prismatiques tel que la surface comprise entre la trajectoire (B') du soleil et la courbe d'occultation (A) des prismes dans le diagramme d'insolation a, dans la plage d'interception du jour de référence, la valeur la plus petite possible.

4. Fenêtre suivant l'une des revendications 1 à 3, caractérisée en ce que le jour de référence est le jour le plus long de l'année.
